# EUROPÄISCHE PATENTSCHRIFT

(11) **EP 2 158 070 B1**
(45) Veröffentlichungstag und Bekanntmachung des Hinweises auf die Patenterteilung: **04.04.2012**
(21) Anmeldenummer: 08706863.1
(22) Anmeldetag: 04.02.2008
(51) Int. Cl.: B27F 1/16

(54) **TRANSPORTVORRICHTUNG FÜR EINE KEILVERZINKUNGSANLAGE**
TRANSPORT DEVICE FOR A FINGER JOINTING SYSTEM
DISPOSITIF DE TRANSPORT POUR UNE INSTALLATION D'ABOUTAGE PAR ENTURES MULTIPLES

(30) Priorität: 15.05.2007 DE 102007022988
(43) Veröffentlichungstag der Anmeldung: 03.03.2010
(73) Patentinhaber: Jöma GMBH, 77887 Sasbachwalden (DE)
(72) Erfinder: JÖRGER, Michael, 77887 Sasbachwalden (DE)
(74) Vertreter: Straube, Urs Norman
(86) Internationale Anmeldenummer: PCT/DE2008/000198
(87) Internationale Veröffentlichungsnummer: WO 2008/138284

(56) Entgegenhaltungen:
- DE-C1- 4 312 169
- DE-U1- 9 415 333

## Beschreibung

Die vorliegende Erfindung betrifft eine Transportvorrichtung für eine Anlage zur Keilverzinkung von Holzstücken mit einer 5 Auflage gemäß dem Oberbegriff des Patentanspruchs 1 und ein Transportverfahren gemäß dem Oberbegriff des Anspruchs 4.

Eine solche Transportvorrichtung und ein solches Transportverfahren sind aus DE 4 312 169 C1 bekannt.

Derartige Vorrichtungen sind zur Längsverleimung von stabförmigen Holzstücken, also für Latten, Bretter, Dielen und Balken, gebräuchlich. Um die Holzstücke dauerhaft zu verbinden, wird die Technik der Keilverzinkung angewandt. Hierzu werden die Holzstücke an ihren Enden in entsprechenden Keilzinkenanlagen gesägt, gefräst, beleimt und zum Schluss verpresst. Diese Arbeitsschritte können je nach Anlage entweder in einer einzigen Maschine erfolgen oder funktionell auf Einzelmaschinen aufgeteilt werden.

Verbreitet sind zwei Arten von Keilverzinkungsanlagen: Bei der Einzelbearbeitung erfolgt die stirnseitige Bearbeitung jeweils mit einem Holzstück. Bei der paketweisen Bearbeitung werden mehrere Holzstücke gemeinsam bearbeitet, um die Leistung zu erhöhen, das Splittern der Holzstücke zu minimieren und einen exakten Leimauftrag zu erreichen. Der Verpressvorgang erfolgt hierbei immer in einer separaten Presse.

Bei den Paketanlagen unterscheidet man wiederum zwei unterschiedliche Ausführungen. Bei der zentralen Paketanlage ist lediglich eine zentrale Bearbeitungsstation für die gleichzeitige oder serielle Bearbeitung jeweils zweier Holzpaketenden beiderseits der Maschine vorhanden. Es handelt sich um eine erprobte, langjährige Technik. Allerdings erfüllt die Laufmeterleistung nicht mehr die heutigen Anforderungen. Daher wurde diese Anlage fast vollständig von dem zweiten Anlagentyp verdrängt, bei dem pro Paketende jeweils eine separate Bearbeitungsstation vorhanden ist. Nachteilig ist hierbei, dass durch die zusätzliche Station eine höhere Störanfälligkeit sowie ein zusätzlicher Raumbedarf entstehen.

Bei allen genannten Anlagentypen wird der Transport der Holzstücke in Längsrichtung mit Förderbändern oder Rollenförderern ausgeführt. Die Beschleunigung der Holzstücke während des Transports erfolgt über Haftreibung zwischen Förderrollen, Förderband und Holzstücke. Die größtmöglichen Beschleunigungswerte der Holzstücke sind daher durch die geringe Haftreibung zwischen ihnen und dem Förderband begrenzt, wodurch die Arbeitsgeschwindigkeit der Anlage insgesamt verringert wird.

Bei den herkömmlichen Anlagen erfolgt die Ausrichtung der Holzstücke auf das Paketende dadurch, dass die Holzstücke längs gegen einen Rüttelanschlag gefördert wird. Hierbei pulsiert der Rüttelanschlag in Förderrichtung um etwa 1-5 cm und unterstützt dadurch die Ausrichtung der Holzstücke.

Um eine einheitliche Holzqualität zu erzielen, werden die Bereiche der Holzstücke, die Fehler oder Unregelmäßigkeiten wie Astlöchern aufweisen, mittels Sägen gekürzt. Die Holzlängen innerhalb eines Holzpaketes können deshalb große Unterschiede aufweisen, wobei das längste Holzstück eine bis zu zehnfache Länge des kürzesten Holzstückes aufweisen kann. Die kürzeren Holzstücke müssen sich deshalb während dem Ausrichten innerhalb des Gesamtpaketes entlang der langen Holzstücke bewegen. Nachteilig ist dabei, dass die Reibung zwischen den Holzstücken diese Relativbewegung behindert.

Wahrend sich die längeren Holzstücke bereits am Rüttelanschlag befinden und weiter gegen den Rüttelanschlag bei durchdrehenden Rollen gefördert werden, wandern die kurzen Holzstücke Richtung Anschlag. Dabei können sich die Positionen der langen Holzstücke quer zur Förderrichtung auf der Anschlagseite verändern und sie stellen sich infolgedessen schräg. Haben sich die langen Holzstücke einmal schräg gestellt, treten zusätzliche, das Schrägstellen verstärkende Kräfte auf. Dadurch und wegen der Haftreibung zwischen Stirnenden der Holzstücke und Rüttelplatte ist eine Rückstellung erschwert oder überhaupt nicht mehr möglich. Etwaige Ungenauigkeiten in der Geometrie von Rüttelplatte und Rollengang verstärken hierbei die Schrägstellneigung.

Durch das Schrägstellen wird der Durchfahrtsweg der kurzen Holzstücke zwischen den langen Holzstücken bzw. zwischen den langen Holzstücke und Seitenwand verengt, so dass die kurzen Holzstücke nicht bis zum Endanschlag vordringen und unterwegs stecken bleiben.

Zwar weisen manche Anlagen eine Elektronik auf, um das Steckenbleiben der kurzen Holzstücke zu erkennen und durch diverse mechanische Zyklusbewegungen den Stau zu beheben. Allerdings ist die Elektronik einerseits aufwendig und gleichfalls störanfällig. Zum anderen werden nicht alle Störungen erkannt. Selbst wenn dies gelingt, ist aber meist ein manueller Eingriff erforderlich und mit deren Behebung eine Zeitverzögerung im Arbeitsablauf verbunden.

Der vorliegenden Erfindung liegt deshalb die Aufgabe zugrunde, eine Anlage vorzuschlagen, die gegenüber dem Stand der Technik eine verbesserte Betriebssicherheit aufweist und außerdem eine höhere Arbeitsgeschwindigkeit erlaubt.

Die der Erfindung zugrunde liegende Aufgabe wird durch eine Vorrichtung mit den Merkmalen des Schutzanspruchs 1 gelöst.

Erfindungsgemäß ist für die Transportvorrichtung ein Transportmittel vorgesehen, das eingerichtet ist, die Holzstücke über eine Auflage zu bewegen.

Vorteilhafterweise können die Holzstücke durch Ziehen oder Schieben stärker beschleunigt und abgebremst werden als durch eine sich bewegende Auflage wie zum Beispiel ein Förderband oder Rollen, wodurch die Arbeitsgeschwindigkeit des Transportzyklus verbessert wird. Außerdem wird ein Verkanten der Holzpakete erschwert, was die Betriebssicherheit der Anlage erheblich verbessert.

Erfindungsgemäß ist für das Transportmittel eine Greifeinrichtung vorgesehen.

Eine besonders große Kraft kann durch die Greifeinrichtung auf die Holzstücke ausgeübt werden. Diese werden daher besonders fest und sicher in ihrer Lage zueinander fixiert. Außerdem ist auch die Position relativ zu dem Greifer besonders sicher fixiert.

Erfindungsgemäß ist die Greifeinrichtung eingerichtet, mittels einer Spannvorrichtung Holzstücke an ihren Längsseiten und an der Oberseite an demjenigen Ende zu umgreifen und einzuspannen, welches sich stromaufwärts befindet.

Vorteilhafterweise wird durch eine Spannvorrichtung am Paketende von beiden Längsseiten eines Holzpaketes mit mehreren Holzstücken ein Druck ausgeübt, der die Holzstücke kraftschlüssig zusammenpresst. Da die Holzstücke an dem Paketende umgriffen werden, welches sich stromaufwärts, also in Transportrichtung befindet, wird das Holzpaket von der Greifeinrichtung gezogen und nicht geschoben. Hierdurch wird die Betriebssicherheit weiter erhöht, da sich die einzelnen Holzstücke nicht verkeilen können.

Vorteilhafterweise weist die Greifvorrichtung mindestens eine Spannvorrichtung mit einem Spannzylinder auf.

Vorteilhafterweise wird hierdurch die Kraft zum Umgreifen und Festhalten des Holzpaketes erzeugt. Es können hohe Drücke erzielt werden, die gut einstellbar und an die Breite und Höhe des Holzpakets anpassbar sind.

Erfindungsgemäß ist für das Transportmittel ein Schieber vorgesehen, der eingerichtet ist, die Holzstücke stromaufwärts zu schieben.

Vorteilhafterweise kann so die Bewegung der Greifeinrichtung in Transportrichtung genutzt werden, um ein weiteres Holzpaket zu fördern. Vorteilhaft ist weiterhin, dass durch den Schiebevorgang die unterschiedlichen Holzstücke des Holzpakets stirnbündig ausgerichtet werden.

In einer Weiterbildung der Erfindung kann der Schieber mittels einer Hebevorrichtung angehoben oder abgesenkt werden.

Vorteilhafterweise wird der Schieber zum Schieben und Ausrichten abgesenkt, so dass seine Kontaktfläche den Stirnseiten der Holzstücke anliegt. Wird der Schieber in seine Ausgangsposition entgegen der Transportrichtung zurückgefahren, dann wird er angehoben, damit er nicht mit dem folgenden Holzstück oder Holzpaket in Berührung kommt und dessen Transport stört.

In noch einer Weiterbildung ist die Auflage als eine Trogwanne mit Seitenwänden derart ausgebildet ist, dass deren Abstand zueinander verstellbar ist.

Vorteilhafterweise können die Holzstücke auf der Auflagefläche der Trogwanne entlang gleiten, ohne dass Transportrollen oder ähnliches notwendig, ist. Ein Holzpaket wird während des Transports von den Seitenwänden geführt. Da der Abstand der Seitenwände zueinander verstellbar ist, kann die Auflage an unterschiedliche Breiten der Holzpakete angepasst werden.

In noch einer Weiterbildung der Erfindung weist die Auflage Förderelemente, insbesondere angetriebene Rollenförderer auf, welche entgegen der Transportrichtung wirken.

Vorteilhafterweise wird hierdurch die stirnbündige Ausrichtung der Holzstücke unterstützt.

Erfindungsgemäß kann auch das Transportmittel eingerichtet, sein die Holzstücke paketweise über die Auflage zu bewegen.

Vorteilhafterweise kann eine besonders hohe Verarbeitungsgeschwindigkeit erzielt werden.

Ferner betrifft die vorliegende Erfindung ein Transportmittel für eine Anlage zur Keilverzinkung von Holzstücken mit einer Auflage, wobei das Transportmittel eingerichtet ist, die Holzstücke über die Auflage zu bewegen.

Ferner betrifft die vorliegende Erfindung ein Verfahren, mit den Merkmalen des Anspruchs 4, zum Transport von Holzstücken in einer Anlage zur Keilverzinkung, wobei die Holzstücke durch ein Transportmittels über eine Auflage bewegt werden.

Vorteilhafterweise werden die Holzstücke paketweise bewegt.

Im Folgenden wird die Erfindung mit Bezugnahme auf die Zeichnungen näher beschrieben. Es zeigen:
FIG. 1 eine Draufsicht der erfindungsgemäßen Transportvorrichtung für eine Anlage zur Keilverzinkung von Holzstücken;
FIG. 2 eine Draufsicht der Vorrichtung aus FIG. 1 nach Bearbeitung der Holzstücke;
FIG. 3 eine Draufsicht der Vorrichtung aus FIG. 1 beim Rücklauf der Bearbeitungsstation;
FIG. 4 eine Draufsicht der Vorrichtung aus FIG. 1 nach Durchtransport eines Holzpakets durch die Bearbeitungsstation;
FIG. 5 eine Draufsicht der Vorrichtung aus FIG. 1 vor Bearbeitung eines Holzpakets;
FIG. 6 eine Draufsicht der Vorrichtung aus FIG. 1 mit dem Transportmittel in seiner Endposition;
FIG. 7 eine Draufsicht der Vorrichtung aus FIG. 1 mit dem Transportmittel beim Rücklauf in seiner Anfangsposition;
FIG. 8 einen Vertikalschnitt durch die Transportvorrichtung;
FIG. 9 einen Vertikalschnitt durch die Transportvorrichtung wie in FIG. 8 mit einem Holzpaket geringerer Höhe;
FIG. 10 einen Vertikalschnitt durch eine andere Ausführungsform der Transportvorrichtung mit zwei Holzpaketen;
FIG. 11 einen Vertikalschnitt durch die Transportvorrichtung aus FIG. 10 mit zwei Holzpaketen unterschiedlicher Höhe;
FIG. 12 eine Draufsicht der Transportvorrichtung mit Schieber im Detail;
FIG. 13 die Transportvorrichtung mit Schieber in einer Seitenansicht.

Um einen Eindruck von der Funktion der erfindungsgemäßen Anlage zu geben, wird anhand der FIG. 1 bis FIG. 7 ein vollständiger Zyklus der Anlage 1 mit den unten beschrieben Arbeitsvorgängen gezeigt.

FIG. 1 zeigt eine Draufsicht der erfindungsgemäßen Transportvorrichtung für eine Anlage zur Keilverzinkung von Holzstücken. Es ist das erfindungsgemäße Transportmittel 3 dargestellt. Dieses weist eine Greifeinrichtung 50 mit einer Spannvorrichtung 5 und einem pneumatischen Spannzylinder 7 auf. Mittels der Spannvorrichtung 5 ist ein Holzpaket mit mehreren Holzstücken 2 eingespannt, indem der Spannzylinder 7 über zwei gegenüberliegende Kontaktflächen 15 (nicht gezeigt, siehe FIG. 8) an beiden Längsseiten des Holzpaketes mit mehreren Holzstücken 2 einen Druck ausübt und so das Holzpaket mit mehreren Holzstücken 2 relativ zur Greifeinrichtung 50 festhält. Die Holzstücke 2 des Holzpakets werden so besonders fest und sicher in ihrer Lage zueinander fixiert. Ein gegenseitiges Verschieben oder Verkanten von bereits ausgerichteten Holzstücken 2 ist so während des Transportes nicht möglich, was die Betriebssicherheit der Anlage 1 erheblich verbessert. Dadurch kann das Holzpaket mit mehreren Holzstücken 2 stärker beschleunigt und abgebremst werden, wodurch die Arbeitsgeschwindigkeit des Transportzyklus verbessert wird. Durch den pneumatischen Spannzylinder 7 können hohe Drücke erzielt werden, die gut justierbar und an die Breite des Holzpakets anpassbar sind.

Unterhalb des Transportmittels 3 befindet sich eine Trogwanne 9. Die Trogwanne 9 dient mit ihren Seitenwänden 16 als Aufnahme und Führung für die Holzpakete, die in ihr entlang gleiten. Durch eine Einstellung des Abstandes der Seitenwände 16 zueinander kann die Aufnahme an unterschiedliche Breiten der Holzpakete mit mehreren Holzstücken 2 angepasst werden. Das Transportmittel 3 ist fahrbar und kann eine lineare Translationsbewegung entlang der Trogwanne 9 ausführen. Als Antrieb sind zwei Elektromotoren 12 vorgesehen, die sich an zwei Seiten des Transportmittels 3 befinden. Die Elektromotoren 12 greifen jeweils mittels eines Zahnrades 17 (nicht gezeigt) in parallel zu den Seiten 16 der Trogwanne 9 verlaufende Zahnstangen 18 ein und erzeugen so den Vortrieb. Bei der Bewegung wird das Holzpaket mit mehreren Holzstücken 2 entlang der Trogwanne 9 gleitend gezogen. Durch das Ziehen wird die Betriebssicherheit weiter erhöht, da sich die einzelnen Holzstücke 2 nicht verkeilen können.

An dem Transportmittel 3 ist weiterhin ein Schieber 6 vorgesehen, der mit der Bewegung des Transportmittels 3 gleichzeitig ein weiteres Holzpaket mit mehreren Holzstücken 8 stromaufwärts schiebt. Dabei werden durch die Bewegung außerdem die unterschiedlichen Holzstücke 8 stirnbündig ausgerichtet. Das Transportmittel 3 transportiert die Holzpakete mit mehreren Holzstücken 2, 8 zu einer zentralen Arbeitsstation 4, die Sägen 20, Fräsen 21 und Leimwalzen 22 aufweist. Hierdurch ist das Sägen, Fräsen und Beleimen zweier Holzpaketenden in einem Arbeitsschritt möglich. Es wird dennoch eine höhere Laufmeterleistung erzielt, als bei separaten Stationen. Im Bereich der Trogwanne 9 ist vor und hinter der Arbeitsstation 4 jeweils eine weitere Spannvorrichtung 10, 11 vorgesehen. Erreicht ein bündig ausgerichtetes Paketende die Arbeitsstation 4, dann wird es von der vorderen Spannvorrichtung 10 erneut eingespannt und festgehalten. Ebenso wird ein Ende eines weiteren Holzpakets mit mehreren Holzstücken 14 von der hinteren Spannvorrichtung 11 eingespannt und festgehalten. Während der gleichzeitigen Bearbeitung sind die beiden Holzpakete mit mehreren Holzstücken 8, 14 sicher fixiert. Während der Bearbeitungsvorgänge, also des Sägens, Fräsens und Leimens, fährt die Arbeitsstation 4 senkrecht zur Bewegungsrichtung der Greifeinrichtung 50 auf und ab.

Hinter der Arbeitsstation 4 erstreckt sich die Trogwanne 9 weiter, so dass die bearbeiteten Holzstückpakte weitertransportiert und verpresst werden können (Presse nicht gezeigt).

Die gesamten beschrieben Arbeitsvorgänge, also u.a. das Greifen der Holzstücke 2, 8, 14, die Bewegung des Transportmittels 3 in Richtung der Arbeitsstation 4, der Rücklauf des Transportmittels 3, das Sägen, Fräsen und Beleimen der Holzstücke 2, 8, 14 durch die Arbeitsstation 4 usw. wird mittels einer zentralen Steuerung (nicht gezeigt) koordiniert und aufeinander abgestimmt. Die Steuerung wird jedoch hier nicht gezeigt und nicht beschrieben, da die notwendige Anpassung der Steuerung für den Fachmann nahe liegend ist.

FIG. 2 zeigt eine Draufsicht der Vorrichtung aus FIG. 1 nach Bearbeitung der Holzstücke. Die Arbeitsstation 4 ist in eine entgegengesetzte Position gefahren.

FIG. 3 zeigt eine Draufsicht der Vorrichtung aus FIG. 1 beim Rücklauf der Bearbeitungsstation.

FIG. 4 zeigt eine Draufsicht der Vorrichtung aus FIG. 1 nach Durchtransport eines Holzpakets durch die Bearbeitungsstation. Die Bearbeitungsstation 4 hat bereits wieder ihre ursprüngliche Position wie in FIG. 1 erreicht. Das bearbeitete Holzpaket wird zur Verpressung abtransportiert und ist dabei, die Anlage 1 zu verlassen. Das Transportmittel 3 bewegt sich in Richtung der Bearbeitungsstation 4 und zieht dabei das an seinem Stirnende bündig ausgerichtete Holzpaket 2. Gleichzeitig wird mittels des Schiebers 6 das Holzpaket 8 sowohl stromaufwärts geschoben als auch ausgerichtet.

FIG. 5 eine Draufsicht der Vorrichtung aus FIG. 1 vor Bearbeitung eines Holzpakets. Es ist dargestellt, wie das Holzpaket 8 von dem Schieber 6 durch die Bearbeitungsstation 4 hindurch transportiert wird.

FIG. 6 eine Draufsicht der Vorrichtung aus FIG. 1 mit dem Transportmittel 3 in seiner Endposition. Hierbei haben sowohl die Greifeinrichtung 50 als auch der Schieber 6 ihre maximale Position in Richtung der Bearbeitungsstation 4 erreicht. Beide Holzpakete werden jeweils durch die vordere 10 und hintere Spannvorrichtung 11 eingespannt und können dann in der fixierten Position bearbeitet werden.

FIG. 7 eine Draufsicht der Vorrichtung aus FIG. 1 mit dem Transportmittel 3 beim Rücklauf in seine Anfangsposition. Beim Rücklauf wird der Schieber 6 mittels einer Hebevorrichtung 23 angehoben, damit er nicht mit dem Holzpaket mit mehreren Holzstücken 2 nicht in Berührung kommt und dessen Transport stört.

FIG. 8 zeigt einen Vertikalschnitt durch das Transportmittel 3. Es sind die Kontaktflächen 15 dargestellt, über die mittels des pneumatischen Spannzylinders 7 auf das Holzpaket mit mehreren Holzstücken 2 einen Druck ausgeübt wird, um dieses festzuhalten. Ein weiterer, auf der Oberseite angeordneter Spannzylinder 30 übt von oben einen zusätzlichen Druck aus, so dass das Holzpaket mit mehreren Holzstücken 2 von drei Seiten umgriffen wird.

FIG. 9 zeigt einen Vertikalschnitt durch das Transportmittel 3 wie in FIG. 8 mit einem Holzpaket geringerer Höhe. Die Darstellung zeigt, wie die Anlage 1 an Holzstücke mit verschiedener Höhe angepasst werden kann.

FIG. 10 zeigt einen Vertikalschnitt durch eine andere Ausführungsform des Transportmittels 3 mit zwei Greifeinrichtungen, in die zwei Holzpakete mit mehreren Holzstücken 40, 41 eingespannt sind. Durch den gleichzeitigen Transport von zwei Holzpaketen erhöht sich die Leistung der Anlage 1.

FIG. 11 zeigt einen Vertikalschnitt durch das Transportmittel 3 wie in FIG. 10 mit zwei Holzpaketen unterschiedlicher Höhe. Die Darstellung zeigt, wie die andere Ausführungsform der Anlage 1 an Holzstücke mit verschiedener Höhe angepasst werden kann. Es ist so die gleichzeitige Bearbeitung von Holzpaketen mit unterschiedlicher Höhe möglich.

FIG. 12 zeigt eine Draufsicht das Transportmittel 3 mit Schieber 6 im Detail.

FIG. 13 zeigt die Transportvorrichtung mit Schieber 6 in einer Seitenansicht. Das Transportmittel 3 kann in horizontaler Transportrichtung gefahren werden. Als Antrieb dienen Elektromotoren 12. Die Rotation der Motorwelle (nicht gezeigt) wird über ein Zahnrad 17 (nicht gezeigt) und eine Zahnstange 18 in eine Linearbewegung umgesetzt. Der Schieber 6 kann mittels einer Hebevorrichtung 23 angehoben oder abgesenkt werden. Abgesenkt wird der Schieber 6 zum Schieben und Ausrichten, so dass seine Kontaktfläche 24 den Stirnseiten der Holzstücke 2 anliegt. Wird der Schieber 6 dagegen in seine Ausgangsposition entgegen der Transportrichtung zurückgefahren, dann wird er angehoben, damit er nicht mit dem folgenden Holzpaket in Berührung kommt und dessen Transport stört.

## Patentansprüche

1. Transportvorrichtung für eine Anlage (1) zur paketweisen Keilverzinkung von Holzstücken (2, 8, 14) mit einer Auflage (9) zur Führung eines Pakets der Holzstücke (2, 8, 14), **dadurch gekennzeichnet, dass** ein Transportmittel (3) vorgesehen ist, das eingerichtet ist, das Paket der Holzstücke (2, 8, 14) über die Auflage (9) gleitend zu einer Arbeitsstation (4) der Anlage (1) zur paketweisen Keilverzinkung zu ziehen, dass das Transportmittel (3) eine Greifeinrichtung (50) aufweist, um das Paket der Holzstücke (2, 8, 14) an einem bündig ausgerichteten Ende, welches sich stromaufwärts befindet, beim Ziehen über die Auflage (9) zur Arbeitsstation (4) festzuhalten, und dass das Transportmittel (3) einen Schieber (6) aufweist, der eingerichtet ist, ein weiteres Paket der Holzstücke (2, 8, 14) gleichzeitig stromaufwärts zu schieben und dabei am anderen Ende bündig auszurichten.

2. Transportvorrichtung nach Anspruch 1, **dadurch gekennzeichnet, dass** die Greifeinrichtung (50) eingerichtet ist, mittels einer Spannvorrichtung (5) Holzstücke (2) an ihren Längsseiten und an der Oberseite an dem bündig ausgerichteten Ende zu umgreifen und einzuspannen.

3. Transportvorrichtung nach Anspruch 2, **dadurch gekennzeichnet, dass** die Greifvorrichtung (50) mindestens eine Spannvorrichtung (5) mit einem Spannzylinder (7) aufweist.

4. Verfahren zum Transport von Holzstücken (2, 8, 14) für einer Anlage (1) zur paketweisen Keilverzinkung, **dadurch gekennzeichnet, dass** ein Paket der Holzstücke (2, 8, 14) durch ein Transportmittel (3) über eine Auflage (9) zur Führung der Holzstücke (2, 8, 14) gleitend zu einer Arbeitsstation (4) der Anlage (1) zur paketweisen Keilverzinkung gezogen wird, wobei eine Greifeinrichtung (50) des Transportmittels (3) das Paket der Holzstücke (2, 8, 14) an einem bündig ausgerichteten Ende, welches sich stromaufwärts befindet, beim Ziehen über die Auflage (9) zur Arbeitsstation (4) festhält, und dass ein Schieber gleichzeitig ein weiteres Paket der Holzstücke (2, 8, 14) stromaufwärts schiebt und dabei am anderen Ende bündig ausrichtet.

## Claims

1. Transport device for a system (1) for finger jointing pieces (2, 8, 14) of wood, by packets, having a support (9) for guiding a packet of the pieces (2, 8, 14) of wood, **characterized in that** transport means (3) are provided, which are set up for pulling the packet of the pieces (2, 8, 14) of wood sliding along the support (9) to a work station (4) of the system (1) for finger jointing, that the transport means (3) have a gripping device (50) for holding the packet of pieces (2, 8, 14) of wood in place with a flush-aligned end that is situated upstream, while the packet is being pulled to the work station (4) by way of the support (9), and that the transport means (3) have a pusher (6) that is set up to push another packet of the pieces (2, 8, 14) of wood simultaneously farther upstream, and, in doing so, to align them flush at the other end.

2. Transport device according to claim 1, **characterized in that** the gripping device (50) is set up for grasping and clamping pieces (2) of wood on their longitudinal sides and at the top at the flush-aligned end by means of a clamping device (5).

3. Transport device according to claim 2, **characterized in that** the gripping device (50) has at least one clamping device (5) having a clamping cylinder (7).

4. Method for the transport of pieces (2, 8, 14) of wood for a system (1) for finger jointing, by packets, **characterized in that** a packet of the pieces (2, 8, 14) of wood is pulled sliding along the support (9) to a work station (4) of the system (1) for finger jointing by transport means (3), whereby a gripping device (50) of the transport means (3) holds the packet of pieces (2, 8, 14) of wood in place with a flush-aligned end that is situated upstream, while the packet is being pulled to the work station (4) by way of the support (9), and that a pusher (6) pushes another packet of the pieces (2, 8, 14) of wood simultaneously farther upstream, and, in doing so, aligns them flush at the other end.

## Revendications

1. Dispositif de transport pour une installation (1) d'aboutage par entures multiples de pièces de bois (2, 8, 14), avec un support (9) de guidage d'un paquet de pièces de bois (2, 8, 14), **caractérisé en ce qu'**un moyen de transport (3) est disposé, configuré pour tirer le paquet des pièces de bois (2, 8, 14) par le support (9), en glissant vers la station de travail (4) de l'installation (1) d'aboutage par entures multiples, **en ce que** le moyen de transport (3) comprend un dispositif de préhension (50), pour maintenir le paquet des pièces de bois (2, 8, 14) par une extrémité disposée à fleur en amont lors de son amenée par le support (9) vers la station de travail (4), et **en ce que** le moyen de transport (3) comprend un poussoir (6) configuré pour pousser en même temps un autre paquet de pièces de bois (2, 8, 14) vers l'amont de sorte à le disposer à fleur à l'autre extrémité.

2. Dispositif de transport selon la revendication 1, **caractérisé en ce que** le dispositif de préhension (50) est configuré, au moyen d'un dispositif de serrage (5), pour entourer et serrer des pièces de bois (2) par leurs faces latérale et leur face supérieure, à leur extrémité disposée à fleur qui est situé en amont.

3. Dispositif de transport selon la revendication 2, **caractérisé en ce que** le dispositif de préhension (50) comprend au moins un dispositif de serrage (5) avec un cylindre de serrage (7).

4. Méthode pour le transport de pièces de bois (2, 8, 14) pour une installation (1) d'aboutage par entures multiples, **caractérisé en ce qu'**un paquet de morceaux de bois (2, 8, 14) est tiré par des moyens de transport (3) par un support (9) de guidage d'un paquet de pièces de bois (2, 8, 14) vers une station de travail (4) de l'installation (1) d'aboutage par entures multiples, un dispositif de préhension (50) du moyen de transport (3) maintenant le paquet des pièces de bois (2, 8, 14) par une extrémité disposée à fleur en amont lors de son amenée par le support (9) vers la station de travail (4), et **en ce qu'**un poussoir pousse en même temps un autre paquet de pièces de bois (2, 8, 14) vers l'amont et le dispose à fleur à l'autre extrémité.
